# EUROPÄISCHE PATENTSCHRIFT

(11) **EP 4 016 197 B1**
(45) Veröffentlichungstag und Bekanntmachung des Hinweises auf die Patenterteilung: **16.11.2022**
(21) Anmeldenummer: 20215658.4
(22) Anmeldetag: 18.12.2020
(51) Int. Cl.: G04B 19/26, G09F 11/02

(54) **MONDPHASENANZEIGE**
MOON PHASE DISPLAY
AFFICHAGE DES PHASES DE LA LUNE

(43) Veröffentlichungstag der Anmeldung: 22.06.2022
(73) Patentinhaber: QLOCKTWO License GmbH, 73525 Schwäbisch Gmünd (DE)
(72) Erfinder: Funk, Andreas, 73525 Schwäbisch Gmünd (DE); Biegert, Marco, 73527 Schwäbisch Gmünd (DE)
(74) Vertreter: Hauck Patentanwaltspartnerschaft mbB

(56) Entgegenhaltungen:
- GB-A- 2 281 999
- US-A1- 2006 169 651

## Beschreibung

Die Erfindung betrifft eine Mondphasenanzeige mit einem beweglichen Anzeigeelement. Derartige Mondphasenanzeigen sind vor allem von Armbanduhren mit mechanischen Uhrwerken bekannt.

Eine häufig anzutreffende Konstruktion verwendet eine kreisförmige Scheibe, die in 59 Tagen einmal rotiert. Auf der Vorderseite der Scheibe sind symmetrisch zur Rotationsachse zwei Kreise dargestellt, die jeweils den Mond symbolisieren. In einem vor der Scheibe angeordneten Zifferblatt ist eine Öffnung ausgebildet, durch die ein etwa 180° überspannender Sektor der Scheibe sichtbar ist. Diese Öffnung hat eine spezielle Form, bei der etwa kreisbogenförmige Abschnitte die in radialer Richtung des Sektors verlaufenden Öffnungsränder bilden. Durch die Rotation der Scheibe schiebt sich jeweils eine der beiden Monddarstellungen unter einem dieser Öffnungsränder hervor, so dass ein sichelförmiger Mond sichtbar wird, der sich bis zum Vollkreis vergrößert, bis er durch den anderen Öffnungsrand wiederum sichelförmig verdeckt wird. Kurz darauf erscheint die zweite Monddarstellung unter dem ersten Öffnungsrand. Ein Beispiel einer solchen Mondphasenanzeige ist in der Druckschrift EP 3 098 671 A1 beschrieben.

Das Dokument GB2 281 999 A offenbart ein Anzeige mit einer Anzeigeebene, in der grafisches Muster angezeigt wird, mehreren Anzeigeelementen, die jeweils um ihre Längsachse drehbar gelagert sind und eine erste streifenförmige Seitenfläche aufweisen, auf der ein Grafisches Muster abgebildet ist, und eine zweite streifenförmige Seitenfläche, auf der ein anderes grafisches Muster abgebildet ist, wobei jedes der Anzeigeelemente eine erste Drehstellung aufweist, in der die erste Seitenfläche in der Anzeigeebene angeordnet ist, und eine zweite Drehstellung, in der die zweite Seitenfläche in der Anzeigeebene angeordnet ist, wobei die ersten Seitenflächen in einer ersten Position, in der sich alle Anzeigeelemente in ihrer ersten Drehstellung befinden, gemeinsam das grafische Muster darstellen, einem Antrieb, der jedes einzelne der Anzeigeelemente um seine Längsachse drehen kann.

Auf ähnliche Weise kann die Mondphase angezeigt werden, indem die Scheibe mit der speziellen Öffnung vor einer feststehenden Monddarstellung bewegt wird. Um einen im Durchmesser kleineren Mond darzustellen, kann auch eine kreisförmige Öffnung in einer Scheibe ausgebildet und relativ zu einer im Durchmesser noch etwas kleineren Monddarstellung bewegt werden. Hierzu können mehr als zwei Monddarstellungen über den Umfang verteilt werden und die Rotationsgeschwindigkeit kann entsprechend verringert werden.

Noch eine andere Variante, bei der eine Scheibe mehrere Öffnungen aufweist und auf einer weiteren Scheibe der Mond dargestellt ist, wobei sich beide Scheiben mit unterschiedlichen Rotationsgeschwindigkeiten bewegen, ist aus der Druckschrift EP 2 853 957 B1 bekannt geworden.

Allen vorstehend erläuterten Mondphasenanzeigen ist gemeinsam, dass das bewegliche Anzeigeelement bzw. die beweglichen Anzeigeelemente im Vergleich zu der erzielten Anzeige der Mondphase große Abmessungen aufweisen. Die bekannten Mondphasenanzeigen bilden daher in der Regel einen kleinen, gestalterischen Zusatz zu einem Uhrenzifferblatt.

Davon ausgehend ist es die Aufgabe der Erfindung, eine Mondphasenanzeige zur Verfügung zu stellen, die bei kompaktem Aufbau eine ansprechende, großflächige Darstellung der Mondphase ermöglicht.

Diese Aufgabe wird gelöst durch die Mondphasenanzeige mit den Merkmalen des Anspruchs 1. Vorteilhafte Ausgestaltungen sind in den Unteransprüchen angegeben.

Die Mondphasenanzeige hat
- eine Anzeigeebene, in der die aktuelle Mondphase angezeigt wird,
- mehrere Anzeigeelemente, die jeweils um ihre Längsachse drehbar gelagert sind und eine erste streifenförmige Seitenfläche aufweisen, auf der ein beleuchteter Mondabschnitt abgebildet ist, und eine zweite streifenförmige Seitenfläche, auf der kein beleuchteter Mondabschnitt abgebildet ist,
- wobei jedes der Anzeigeelemente eine erste Drehstellung aufweist, in der die erste Seitenfläche in der Anzeigeebene angeordnet ist, und eine zweite Drehstellung, in der die zweite Seitenfläche in der Anzeigeebene angeordnet ist,
- wobei die ersten Seitenflächen in einer Vollmondstellung, in der sich alle Anzeigeelemente in ihrer ersten Drehstellung befinden, gemeinsam den Vollmond darstellen,
- einem Antrieb, der jedes einzelne der Anzeigeelemente unabhängig von den übrigen Anzeigeelementen um seine Längsachse drehen kann, und
- einer Steuerung, die dazu ausgebildet ist, den Antrieb so anzusteuern, dass ausgehend von der Vollmondstellung in aufeinanderfolgenden Schritten jeweils eines der Anzeigeelemente in die zweite Drehstellung gedreht wird, bis sich alle Anzeigeelemente in der zweiten Drehstellung befinden, so dass ein schrittweise abnehmender Mond angezeigt wird.

Die Anzeigeelemente haben eine längliche Grundform mit einer Längsachse. Die Anzeigeelemente können zylindrisch sein, d.h. einen über ihre Länge konstanten Querschnitt aufweisen. In diesem Fall weisen die beiden Seitenflächen einen konstanten Abstand von der Längsachse auf. Die beiden Seitenflächen sind streifenförmig, sie bilden jeweils eine Längsseite des Anzeigeelements. Beispielsweise können die Anzeigeelemente einen rechteckigen Querschnitt aufweisen, wobei die beiden Seitenflächen an den einander gegenüberliegenden, längeren Seiten des Rechtecks liegen. Die erste Drehstellung und die zweite Drehstellung unterscheiden sich dann um einen 180°-Winkel. Sind die Anzeigeelemente im Querschnitt dreieckig, insbesondere in Form eines gleichseitigen Dreiecks, beträgt der Winkel zwischen den beiden Drehstellungen 120° bzw. 240°. Beide Seitenflächen können die gleiche Form und Größe aufweisen. Insbesondere können sie rechteckig sein. In der ersten Drehstellung befindet sich die erste Seitenfläche in der Anzeigeebene, in der zweiten Drehstellung die zweite Seitenfläche, wobei die zweite Seitenfläche dann insbesondere in derselben Position ist, in der sich die erste Seitenfläche in der ersten Drehstellung befindet.

Die Anzeigeelemente können nebeneinander angeordnet sein. Die Längsachsen können parallel in einer Ebene angeordnet sind. In der Vollmondstellung können die ersten Seitenflächen benachbarter Anzeigeelemente aneinander angrenzen oder fast aneinander angrenzen, so dass sie eine annähernd geschlossene Fläche bilden. Sie können jedoch auch in einem sichtbaren Abstand voneinander angeordnet sein, wobei dieser Abstand frei bleiben oder von einem sonstigen Element ausgefüllt oder fast ausgefüllt sein kann. Ein solcher Abstand kann als gestalterisches Mittel eingesetzt werden, um die aus mehreren Abschnitten zusammengesetzte Darstellung des Monds hervorzuheben.

Der Antrieb kann jedes Anzeigeelement einzeln um seine Längsachse drehen und dadurch insbesondere die erste und zweite Drehstellung einstellen. Die Drehung kann stufenlos oder stufenweise ausführbar sein, zum Beispiel unter Verwendung eines Schritt- oder Servomotors oder eines Drehmagneten. Insbesondere kann jedes Anzeigeelement einen eigenen Antrieb, zum Beispiel mit einem eigenen Schritt- oder Servomotor oder einem Drehmagneten, aufweisen. Es ist jedoch auch ein zentraler Antrieb mit einem geeigneten Kupplungsmechanismus denkbar.

Als Steuerung kann eine elektronische Steuerung verwendet werden, die z.B. den Anzeigeelementen zugeordnete Schritt- oder Servomotoren ansteuert. Es ist jedoch auch eine rein mechanische Steuerung denkbar. Durch die Steuerung wird der Antrieb so gesteuert, dass die Gesamtheit der zu einem bestimmten Zeitpunkt in der Anzeigeebene angeordneten Seitenflächen die aktuelle Mondphase anzeigt. In der Vollmondstellung befinden sich alle Anzeigeelemente in der ersten Drehstellung, so dass alle ersten Seitenflächen in der Anzeigeebene angeordnet sind. Jede dieser Seitenflächen zeigt einen beleuchteten Mondabschnitt, gemeinsam stellen sie den Vollmond dar.

Zur Energieversorgung von Antrieb und Steuerung kann zum Beispiel eine Batterie oder ein Akkumulator vorhanden sein. Ein Netzanschluss ist ebenfalls möglich.

Mit jedem Schritt wird eines der Anzeigeelemente von der ersten in die zweite Drehstellung gebracht, so dass die betreffende erste Seitenfläche und der darauf abgebildete, beleuchtete Mondabschnitt nicht mehr in der Anzeigeebene angeordnet ist. Der Mond nimmt somit schrittweise ab. Nach dem letzten Schritt befinden sich alle Anzeigeelemente in der zweiten Drehstellung, es ist daher kein beleuchteter Mondabschnitt mehr sichtbar, was Neumond entspricht.

Es versteht sich, dass die Steuerung bevorzugt dazu ausgebildet ist, in weiteren Schritten einzelne Anzeigeelemente durch eine weitere Drehung (in derselben Richtung oder in entgegengesetzter Richtung) von der zweiten in die erste Drehstellung zurückzuversetzen, so dass der Mond schrittweise zunimmt, bis wieder die Vollmondstellung erreicht ist.

Die Schritte können in fest vorgegebenen Zeitabständen ausgeführt werden, die so bemessen sind, dass zu jedem Zeitpunkt das dargestellte Abbild des Monds der aktuellen Mondphase bestmöglich entspricht. Dabei hängt die Länge der Zeitabstände insbesondere von der Anzahl der erforderlichen Schritte/der Anzahl der Anzeigeelemente ab.

In einer Ausgestaltung ist die Anzahl der Anzeigeelemente geradzahlig ist und liegt im Bereich von 4 bis 60. Durch die gerade Anzahl kann eine optimale Darstellung des Halbmonds erreicht werden, wenn die auf einer Hälfte der vorhandenen Anzeigeelemente abgebildeten Mondabschnitte gemeinsam einen Halbkreis bilden. Vier Anzeigeelemente sind für eine aussagekräftige Mondphasendarstellung bereits ausreichend, denn damit kann bereits zwischen Neumond, Viertelmond, Halbmond, Dreiviertelmond und Vollmond unterschieden werden. Für eine differenziertere Darstellung ist eine größere Anzahl von Anzeigeelementen erforderlich. Sie trägt auch zu kompakten Abmessungen der Mondphasenanzeige bei, weil der zur Aufnahme der Anzeigeelemente bzw. für deren Drehbewegung benötigte Bauraum mit einer geringeren Tiefe auskommt.

In einer Ausgestaltung ist die Anzahl der Anzeigeelemente 14. Diese Anzahl erlaubt eine hinreichend differenzierte Darstellung der Mondphase. Zudem wird ein vollständiger Mondphasenzyklus, der ca. 29,5 Tage dauert, in 28 Schritten dargestellt, so dass die Zeitabstände zwischen aufeinanderfolgenden Schritten etwa 24 Stunden betragen oder durch 24 Stunden angenähert werden können. Die Darstellung wechselt dadurch einmal täglich zu einer festen oder annähernd festen Uhrzeit, was die Mondphasenanzeige für einen Betrachter besonders interessant machen kann.

Die Steuerung kann bei der Ansteuerung des Antriebs die aufeinanderfolgenden Schritte in festen Zeitabständen ausführen, so dass die angezeigte Mondphase der aktuellen Mondphase bestmöglich entspricht. Alternativ kann sie die aktuelle Uhrzeit berücksichtigen, zum Beispiel so, dass die Schritte täglich immer zu derselben Uhrzeit ausgeführt werden, oder so, dass während vorgegebener Ruhezeiten (beispielsweise nachts zwischen 22 Uhr und 8 Uhr) keine Schritte ausgeführt werden. Im letztgenannten Fall kann dann ein anstehender Schritt entweder auf einen Zeitpunkt vor 22 Uhr vorgezogen oder zu einem Zeitpunkt nach 8 Uhr nachgeholt werden.

In einer Ausgestaltung verlaufen die Längsachsen der Anzeigeelemente mit Bezug auf das Blickfeld eines Betrachters, der die Mondphasenanzeige in einer Gebrauchsposition betrachtet, senkrecht. Bei einer in eine Armbanduhr integrierten Mondphasenanzeige ist damit gemeint, dass die Längsachsen parallel zu einer Linie angeordnet sind, die die 12 Uhr- und die 6 Uhr-Position eines herkömmlichen 12-Stunden-Zifferblatts verbindet. Bei einer in eine Stand- oder Wanduhr integrierten oder einer anderen, stehenden oder wandhängenden Mondphasenanzeige verlaufen die Längsachsen dementsprechend in vertikaler Richtung. Durch diese Ausrichtung der Längsachsen wird eine Monddarstellung erzielt, die dem am Himmel beobachteten Mond in der Regel besser entspricht, als bei einer horizontalen Ausrichtung der Längsachsen.

In einer Ausgestaltung ist die Steuerung so ausgebildet, dass die Anzahl der aufeinanderfolgenden Schritte (von Vollmond bis Neumond) der Anzahl von Anzeigeelementen entspricht, wobei im ersten Schritt ein an einer ersten Seite der Mondphasenanzeige angeordnetes Anzeigeelement gedreht wird, im zweiten Schritt das unmittelbar daneben liegende Anzeigeelement, und so fort, bis im letzten Schritt ein auf einer zweiten, der ersten Seite gegenüberliegenden Seite der Mondphasenanzeige angeordnetes Anzeigeelement gedreht wird.

In einer Ausgestaltung weist die Steuerung eine Nordhalbkugel-Betriebsart und eine Südhalbkugel-Betriebsart auf, wobei in der Nordhalbkugel-Betriebsart im ersten Schritt ein bezogen auf das Blickfeld des Betrachters ganz rechts befindliches Anzeigeelement gedreht wird und in der Südhalbkugel-Betriebsart im ersten Schritt ein bezogen auf das Blickfeld des Betrachters ganz links befindliches Anzeigeelement. Dadurch entspricht die erzielte Darstellung der Erscheinung des Monds, die ein Betrachter auf der jeweiligen Erdhalbkugel am Himmel sehen kann.

In einer Ausgestaltung bilden die ersten Seitenflächen in der Vollmondstellung eine quadratische Fläche in der Anzeigeebene. Diese Formgebung ist zur Darstellung eines formatfüllenden, kreisrunden Vollmonds ideal.

In einer Ausgestaltung weisen Teilflächen der ersten Seitenflächen, die an die Abbildungen der beleuchteten Mondabschnitte angrenzen, eine Hintergrundfarbe auf. Die Hintergrundfarbe kann dunkel gewählt werden, entsprechend dem Nachthimmel. Dadurch wird bei Vollmond der Mond vor einem einheitlichen Hintergrund dargestellt.

In einer Ausgestaltung weisen die zweiten Seitenflächen die Hintergrundfarbe auf. Dadurch werden auch bei jeder Teilmonddarstellung die beleuchteten Mondabschnitte vor einem einheitlichen Hintergrund dargestellt.

In einer Ausgestaltung ist auf den zweiten Seitenflächen jeweils ein unbeleuchteter Mondabschnitt abgebildet. Dadurch sind wie in der Wirklichkeit auch die nicht unmittelbar von der Sonne beleuchteten Mondabschnitte sichtbar. Dabei handelt es sich um ein besonderes Gestaltungsmerkmal, das mit den eingangs beschriebenen, herkömmlichen Mondphasenanzeigen nicht verwirklicht werden kann.

In einer Ausgestaltung weisen Teilflächen der zweiten Seitenflächen, die an die Abbildungen der unbeleuchteten Mondabschnitte angrenzen, die Hintergrundfarbe auf. Dadurch wird in jeder Teilmondstellung der gesamte Mond vor einheitlichem Hintergrund dargestellt.

In einer Ausgestaltung weist die Mondphasenanzeige einen Rahmen auf, der in der Anzeigeebene angeordnet ist und die Anzeigeelemente einrahmt. Der Rahmen bildet einen ästhetischen Abschluss der von den Anzeigeelementen gebildeten Fläche. Zugleich bewirkt er einen Schutz der beweglichen Anzeigeelemente vor Beschädigung und kann zur Aufnahme geeigneter Lager und/oder des Antriebs und/oder der Steuerung dienen.

Bevorzugt ist der Rahmen in der Hintergrundfarbe gehalten. Dadurch wird ein einheitliches Erscheinungsbild der Mondphasenanzeige erreicht. Zudem kann die Erkennbarkeit ihrer konstruktiven Ausführung mit beweglichen Anzeigeelemente ganz oder teilweise verborgen werden.

In einer Ausgestaltung weisen die Anzeigeelemente jeweils eine dritte, streifenförmige Seitenfläche auf, die in einer dritten Drehstellung in der Anzeigeebene angeordnet ist. In diesem Fall können die Anzeigeelemente im Querschnitt insbesondere dreieckig sein. Mit Hilfe der dritten Seitenflächen können zusätzliche Zustände der Mondphase angezeigt werden. Beispielsweise können die zweiten Seitenflächen ganz in der Hintergrundfarbe gehalten werden und die dritten Seitenflächen können Abbildungen unbeleuchteter Mondabschnitte aufweisen. Dann kann zwischen den beiden erläuterten Darstellungsvarianten umgeschaltet werden.

In einer Ausgestaltung weist der Antrieb für jedes der Anzeigeelemente eine eigene Antriebseinheit mit einem Schritt- oder Servomotor oder einem Drehmagneten auf. Dadurch kann die Drehstellung jedes Anzeigeelements mit gleicher Präzision eingestellt werden. Die Antriebseinheiten können über Langlöcher mit einer Tragstruktur der Mondphasenanzeige verschraubt sein, so dass eine Feinjustage der Position der Anzeigeelemente möglich ist. Die Langlöcher können insbesondere so ausgerichtet sein, dass die Position der Anzeigeelemente in Richtung der Anzeigeebene (also senkrecht zur Normalenrichtung der Anzeigeebene) justiert werden kann. An den der Antriebseinheit gegenüberliegenden Enden können die Anzeigeelemente in jeweils einem Lagerelement gelagert sein, dessen Position in gleicher Weise über eine Langlochverbindung feinjustierbar ausgeführt sein kann. Dadurch wird es einfach möglich, die Position der Anzeigeelemente so zu justieren, dass sich zwischen benachbarten Anzeigeelementen gleichmäßige Abstände befinden.

In einer Ausgestaltung ist die Antriebseinheit eines der Anzeigeelemente an einem oberen Ende und die Antriebseinheit eines benachbart angeordneten Anzeigeelements an einem unteren Ende des jeweiligen Anzeigeelements angeordnet. Dies kann für jedes Paar benachbarter Anzeigeelemente gelten. Mit anderen Worten sind die Antriebseinheiten immer abwechselnd an entgegengesetzten Enden der Anzeigeelemente angeordnet. Jeder Antriebseinheit steht dann ein Bauraum zur Verfügung, der etwa doppelt so groß ist, wie der ober- bzw. unterhalb eines Anzeigeelements vorhandene Freiraum. Dadurch ist eine Miniaturisierung der Mondphasenanzeige möglich.

Nachfolgend wird die Erfindung anhand eines in Figuren dargestellten Ausführungsbeispiels näher erläutert. Es zeigen:
- Fig. 1: drei nebeneinander gezeigte Ansichten einer Mondphasenanzeige zu unterschiedlichen Zeitpunkten,
- Fig. 2: eine schematische Schnittdarstellung eines Ausschnitts der Mondphasenanzeige aus Fig. 1,
- Fig. 3: eine perspektivische Rückansicht der Mondphasenanzeige aus Fig. 1 und
- Fig. 4: eine perspektivische Explosionsdarstellung eines Antriebs der Mondphasenanzeige aus Fig. 1.

Figur 1 zeigt eine Mondphasenanzeige mit vierzehn Anzeigeelementen 10 - 36 und einem die Anzeigeelemente 10 - 36 einfassenden Rahmen 38. Die Anzeigeelemente 10 - 36 weisen jeweils eine erste und eine zweite streifenförmige, rechteckige Seitenfläche auf. Die Anzeigeelemente 10 - 36 sind um eine vertikale Längsachse drehbar gelagert.

In der in Fig. 1 links dargestellten Situation befinden sich alle Anzeigeelemente 10 - 36 in einer ersten Drehstellung, in der jeweils die erste Seitenfläche in einer der Zeichenebene entsprechenden Anzeigeebene angeordnet ist. Gemeinsam füllen die ersten Seitenflächen der Anzeigeelemente 10 - 36 eine quadratische Fläche der Anzeigeebene fast vollständig aus. Der Rahmen 38 befindet sich mit seiner Front ebenfalls in der Anzeigeebene. Er weist eine quadratische Form und einen quadratischen Ausschnitt auf, in dem die Anzeigeelemente 10 - 36 angeordnet sind, so dass sie diesen Ausschnitt fast vollständig ausfüllen.

Auf jeder der vierzehn ersten Seitenflächen ist ein beleuchteter Mondabschnitt abgebildet, der in Fig. 1 weiß dargestellt ist. Gemeinsam stellen die ersten Seitenflächen den Vollmond dar; die links in Fig. 1 gezeigte Situation ist die Vollmondstellung. Teilflächen der ersten Seitenflächen, die jeweils an den beleuchteten Mondabschnitt angrenzen, sind in der einen Hintergrund bildenden Farbe schwarz gehalten. Der Rahmen 38 ist ebenfalls schwarz, so dass der Vollmond vor einem insgesamt gleichmäßigen Hintergrund erscheint.

Ausgehend von der in Fig. 1 links gezeigten Vollmondstellung werden die Anzeigeelemente 10 - 36 in aufeinanderfolgenden Schritten einzeln in ihre jeweilige zweite Drehstellung gebracht. Im ersten Schritt geschieht dies für das ganz links angeordnete Anzeigeelement 10, dann für das benachbarte Anzeigeelement 12, und so fort. Nach vier Schritten ergibt sich die in der Mitte der Fig. 1 gezeigte Stellung, bei der der Mond um gut ein Viertel (genauer: um vier Vierzehntel) abgenommen hat. Die vier links angeordneten Anzeigeelemente 10, 12, 14 und 16 befinden sich nun in ihrer zweiten Drehstellung, in der jeweils eine zweite Seitenfläche in der Anzeigeebene angeordnet ist. Auf den zweiten Seitenflächen ist kein beleuchteter Mondabschnitt abgebildet, sondern jeweils ein unbeleuchteter Mondabschnitt, der in grau dargestellt ist. Teilflächen der zweiten Seitenflächen, die an die unbeleuchteten Mondabschnitte angrenzen, sie sind in der Hintergrundfarbe schwarz gehalten. Der Durchmesser der Mondabbildung ist so auf die Abmessungen der ersten Seitenflächen abgestimmt, dass die von den Anzeigeelementen 10 - 36 ausgefüllte Fläche fast vollständig oder vollständig ausgeschöpft wird.

Nach drei weiteren Schritten befinden sich auch die Anzeigeelemente 18, 20 und 22 in ihrer zweiten Drehstellung, diese in der Fig. 1 rechts gezeigte Situation ist eine Halbmondstellung. Dabei entspricht der in der Fig. 1 gezeigte Verlauf einer Südhalbkugel-Betriebsart, denn er stellt die auf der Südhalbkugel am Nachthimmel zu beobachtende Situation dar, bei der Mond "von links" abnimmt. In einer nicht dargestellten Nordhalbkugel-Betriebsart wird ausgehend von der Vollmondstellung als erstes das ganz rechts befindliche Anzeigeelement 36 in die zweite Drehstellung gedreht.

In Fig. 2 sind die Anzeigeelemente 10, 12, 14 schematisch im Querschnitt gezeigt. Sie bilden jeweils ein gleichseitiges Dreieck. An einer Seite des Dreiecks ist die erste Seitenfläche 40, an einer zweiten Seite des Dreiecks ist die zweite Seitenfläche 42 angeordnet. In der gezeigten Stellung befinden sich die ersten Seitenflächen 40 in der durch eine strichpunktierte Linie 44 veranschaulichten Anzeigeebene. Angrenzend an die erste Seitenfläche 40 des Anzeigeelements 10 ist ein Stück des Rahmens 38 erkennbar, dessen Frontseite ebenfalls in der Anzeigeebene liegt. Hinter dem Rahmen 38 befindet sich ein vertikal angeordneter Träger 46, der einen Teil einer Tragstruktur bildet. An einem weiteren Element der Tragstruktur, einem in Fig. 2 nicht dargestellten, horizontalen Träger, befindet sich für jedes Anzeigeelement 10 - 36 ein nur schematisch angedeutetes Lagerelement 50. Die Längsachsen 48, um die jedes der Anzeigeelemente 10 - 36 in dem Lagerelement 50 drehbar gelagert ist, sind ebenfalls dargestellt.

Ebenfalls nur schematisch angedeutet ist eine Steuerung 66, die dazu ausgebildet ist, die Drehstellung jedes Anzeigeelements 10 - 36 zu steuern. Zu diesem Zweck ist die Steuerung mit Antriebseinheiten 60 (siehe Fig. 4) verbunden. Die elektronische Steuerung 66 und die Antriebseinheiten 60 werden von einem nicht dargestellten Akkumulator mit elektrischer Energie versorgt.

Figur 3 zeigt eine rückwärtige Ansicht der Mondphasenanzeige, wobei eine Rückwand (nicht dargestellt) entfernt wurde. Man erkennt die Rückseite des Rahmens 38 sowie zwei der vertikalen Träger 46 und zwei horizontale Träger 52, 54, die eine Tragstruktur für die Anzeigeelemente 10 - 36 bilden. Der Rahmen 38 ist an dieser Tragstruktur befestigt.

Die Anzeigeelemente 10 - 36 (in Fig. 3 nur teilweise mit Bezugszeichen versehen) grenzen mit ihren oberen und unteren Enden jeweils an einen der horizontalen Träger 52, 54 an. An jedem zweiten der Anzeigeelemente 10 - 36 sind Halterungen 56 zur Aufnahme einer Antriebseinheit am oberen Ende des jeweiligen Anzeigeelements 10 - 36, oberhalb des horizontalen Trägers 52, angeordnet. An den übrigen Anzeigeelementen 10 - 36 befinden sich solche Halterungen 56 an den unteren Enden der Anzeigeelemente10 - 36, unterhalb des anderen horizontalen Trägers 54. Die Antriebseinheiten selbst sind in Fig. 3 nicht im Detail gezeigt.

Figur 4 zeigt einen Ausschnitt der Mondphasenanzeige in perspektivischer Ansicht von vorn. Man erkennt einige der Anzeigeelemente 10 - 36 und den oberhalb davon angeordneten, horizontalen Träger 52. Für jedes zweite Anzeigeelement 10 - 36 ist oberhalb des Trägers 52 eine Antriebseinheit 60 mit einer Halterung 56 angeordnet.

Eine dieser Antriebseinheiten 60 ist in Explosionsdarstellung gezeigt. Sie umfasst die zweiteilig aufgebaute Halterung 56 mit vier Langlöchern, durch die jeweils eine Schraube 58 hindurchgeführt und in den Träger 52 eingeschraubt ist, und einen Servomotor 62, der mit einer das zugehörige Anzeigeelement 10 - 36 lagernden und antreibenden Welle 64 verbunden ist.

### Liste der Bezugszeichen

- 10 - 36: Anzeigeelement
- 38: Rahmen
- 40: erste Seitenfläche
- 42: zweite Seitenfläche
- 44: Linie (Anzeigeebene)
- 46: Träger (vertikal)
- 48: Drehachse
- 50: Lagerelement
- 52, 54: Träger (horizontal)
- 56: Halterung
- 58: Schraube
- 60: Antriebseinheit
- 62: Servomotor
- 64: Welle
- 66: Steuerung

## Patentansprüche

1. Mondphasenanzeige mit
• einer Anzeigeebene, in der die aktuelle Mondphase angezeigt wird,
• mehreren Anzeigeelementen (10-36), die jeweils um ihre Längsachse drehbar gelagert sind und eine erste streifenförmige Seitenfläche (40) aufweisen, auf der ein beleuchteter Mondabschnitt abgebildet ist, und eine zweite streifenförmige Seitenfläche (42), auf der kein beleuchteter Mondabschnitt abgebildet ist,
• wobei jedes der Anzeigeelemente (10-36) eine erste Drehstellung aufweist, in der die erste Seitenfläche (40) in der Anzeigeebene angeordnet ist, und eine zweite Drehstellung, in der die zweite Seitenfläche (42) in der Anzeigeebene angeordnet ist,
• wobei die ersten Seitenflächen (40) in einer Vollmondstellung, in der sich alle Anzeigeelemente (10-36) in ihrer ersten Drehstellung befinden, gemeinsam den Vollmond darstellen,
• einem Antrieb, der jedes einzelne der Anzeigeelemente (10-36) unabhängig von den übrigen Anzeigeelementen (10-36) um seine Längsachse drehen kann, und
• einer Steuerung (66), die dazu ausgebildet ist, den Antrieb so anzusteuern, dass ausgehend von der Vollmondstellung in aufeinanderfolgenden Schritten jeweils eines der Anzeigeelemente (10-36) in die zweite Drehstellung gedreht wird, bis sich alle Anzeigeelemente (10-36) in der zweiten Drehstellung befinden, so dass ein schrittweise abnehmender Mond angezeigt wird.

2. Mondphasenanzeige nach Anspruch 1, **dadurch gekennzeichnet, dass** die Anzahl der Anzeigeelemente (10-36) geradzahlig ist und im Bereich von 4 bis 30 liegt.

3. Mondphasenanzeige nach Anspruch 1, **dadurch gekennzeichnet, dass** die Anzahl der Anzeigeelemente (10-36) 14 ist.

4. Mondphasenanzeige nach einem der Ansprüche 1 bis 3, **dadurch gekennzeichnet, dass** die Längsachsen der Anzeigeelemente (10-36) mit Bezug auf das Blickfeld eines Betrachters, der die Mondphasenanzeige in einer Gebrauchsposition betrachtet, senkrecht verlaufen.

5. Mondphasenanzeige nach einem der Ansprüche 1 bis 4, **dadurch gekennzeichnet, dass** die Steuerung (66) so ausgebildet ist, dass die Anzahl der aufeinanderfolgenden Schritte der Anzahl von Anzeigeelementen (10-36) entspricht, wobei im ersten Schritt ein an einer ersten Seite der Mondphasenanzeige angeordnetes Anzeigeelement (10-36) gedreht wird, im zweiten Schritt das unmittelbar daneben liegende Anzeigeelement (10-36), und so fort, bis im letzten Schritt ein auf einer zweiten, der ersten Seite gegenüberliegenden Seite der Mondphasenanzeige angeordnetes Anzeigeelement (10-36) gedreht wird.

6. Mondphasenanzeige nach Anspruch 5, **dadurch gekennzeichnet, dass** die Steuerung (66) eine Nordhalbkugel-Betriebsart und eine Südhalbkugel-Betriebsart aufweist, wobei in der Nordhalbkugel-Betriebsart im ersten Schritt ein bezogen auf das Blickfeld des Betrachters ganz rechts befindliches Anzeigeelement (36) gedreht wird und in der Südhalbkugel-Betriebsart im ersten Schritt ein bezogen auf das Blickfeld des Betrachters ganz links befindliches Anzeigeelement (10).

7. Mondphasenanzeige nach einem der Ansprüche 1 bis 6, **dadurch gekennzeichnet, dass** die ersten Seitenflächen (40) in der Vollmondstellung eine quadratische Fläche in der Anzeigeebene bilden.

8. Mondphasenanzeige nach einem der Ansprüche 1 bis 7, **dadurch gekennzeichnet, dass** Teilflächen der ersten Seitenflächen (40), die an die Abbildungen der beleuchteten Mondabschnitte angrenzen, eine Hintergrundfarbe aufweisen.

9. Mondphasenanzeige nach Anspruch 8, **dadurch gekennzeichnet, dass** die zweiten Seitenflächen (42) die Hintergrundfarbe aufweisen.

10. Mondphasenanzeige nach einem der Ansprüche 1 bis 9, **dadurch gekennzeichnet, dass** auf den zweiten Seitenflächen (42) jeweils ein unbeleuchteter Mondabschnitt abgebildet ist.

11. Mondphasenanzeige nach Anspruch 10, **dadurch gekennzeichnet, dass** Teilflächen der zweiten Seitenflächen (42), die an die Abbildungen der unbeleuchteten Mondabschnitte angrenzen, die Hintergrundfarbe aufweisen.

12. Mondphasenanzeige nach einem der Ansprüche 1 bis 11, **dadurch gekennzeichnet, dass** die Mondphasenanzeige einen Rahmen (38) aufweist, der in der Anzeigeebene angeordnet ist und die Anzeigeelemente (10-36) einrahmt, wobei der Rahmen (38) bevorzugt in der Hintergrundfarbe gehalten ist.

13. Mondphasenanzeige nach einem der Ansprüche 1 bis 12, **dadurch gekennzeichnet, dass** die Anzeigeelemente (10-36) jeweils eine dritte, streifenförmige Seitenfläche aufweisen, die in einer dritten Drehstellung in der Anzeigeebene angeordnet ist.

14. Mondphasenanzeige nach einem der Ansprüche 1 bis 13, **dadurch gekennzeichnet, dass** der Antrieb für jedes der Anzeigeelemente (10-36) eine eigene Antriebseinheit (60) mit einem Schritt- oder Servomotor (62) oder einem Drehmagneten aufweist.

15. Mondphasenanzeige nach Anspruch 14, **dadurch gekennzeichnet, dass** die Antriebseinheit (60) eines der Anzeigeelemente (10-36) an einem oberen Ende und die Antriebseinheit (60) eines benachbart angeordneten Anzeigeelements (10-36) an einem unteren Ende des jeweiligen Anzeigeelements (10-36) angeordnet ist.

## Claims

1. A moon phase display, having:
• a display plane in which the current moon phase is displayed,
• multiple display elements (10-36) which are each rotatably supported about their longitudinal axis and have a first strip-shaped side face (40) on which an illuminated moon portion is depicted, and a second strip-shaped side face (42) on which no illuminated moon portion is depicted,
• wherein each of the display elements (10-36) has a first rotational position in which the first side face (40) is arranged in the display plane, and a second rotational position in which the second side face (42) is arranged in the display plane,
• wherein the first side faces (40) together represent the full moon in a full moon position in which all the display elements (10-36) are located in their first rotational position,
• a drive which can rotate each of the individual display elements (10-36) independently of the remaining display elements (10-36) about its longitudinal axis, and
• a controller (66) which is configured to actuate the drive so that, starting from the full moon position, each one of the display elements (10-36) is rotated into the second rotational position in successive steps until all the display elements (10-36) are located in the second rotational position, so that a gradually waning moon is displayed.

2. The moon phase display according to Claim 1, **characterized in that** the number of display elements (10-36) is an even number and lies in the range from 4 to 30.

3. The moon phase display according to Claim 1, **characterized in that** the number of display elements (10-36) is 14.

4. The moon phase display according to any one of Claims 1 to 3, **characterized in that** the longitudinal axes of the display elements (10-36) run perpendicularly with respect to the field of view of a viewer who is viewing the moon phase display in a usage position.

5. The moon phase display according to any one of Claims 1 to 4, **characterized in that** the controller (66) is configured so that the number of successive steps corresponds to the number of display elements (10-36), wherein a display element (10-36) arranged on a first side of the moon phase display is rotated in the first step, the display element (10-36) located directly next to it is rotated in the second step, and so on until, in the last step, a display element (10-36) arranged on a second side of the moon phase display opposite the first side is rotated.

6. The moon phase display according to Claim 5, **characterized in that** the controller (66) has a northern hemisphere operating mode and a southern hemisphere operating mode, wherein, in the northern hemisphere operating mode, a display element (36) located on the far right based on the viewer's field of view is rotated in the first step and, in the southern hemisphere operating mode, a display element (10) located on the far left based on the viewer's field of view is rotated in the first step.

7. The moon phase display according to any one of Claims 1 to 6, **characterized in that** the first side faces (40) form a square area in the display plane in the full moon position.

8. The moon phase display according to any one of Claims 1 to 7, **characterized in that** partial areas of the first side faces (40), which adjoin the depictions of the illuminated moon portions, have a background color.

9. The moon phase display according to Claim 8, **characterized in that** the second side faces (42) have the background color.

10. The moon phase display according to any one of Claims 1 to 9, **characterized in that** an unilluminated moon portion is depicted on each of the second side faces (42).

11. The moon phase display according to Claim 10, **characterized in that** partial areas of the second side faces (42), which adjoin the depictions of the unilluminated moon portions, have the background color.

12. The moon phase display according to any one of Claims 1 to 11, **characterized in that** the moon phase display has a frame (38) which is arranged in the display plane and frames the display elements (10-36), wherein the frame (38) is preferably kept in the background color.

13. The moon phase display according to any one of Claims 1 to 12, **characterized in that** the display elements (10-36) each have a third, strip-shaped side face which is arranged in a third rotational position in the display plane.

14. The moon phase display according to any one of Claims 1 to 13, **characterized in that** the drive for each of the display elements (10-36) has its own drive unit (60) with a stepping motor or servomotor (62) or a rotary magnet.

15. The moon phase display according to Claim 14, **characterized in that** the drive unit (60) of one of the display elements (10-36) is arranged at an upper end and the drive unit (60) of an adjacently arranged display element (10-36) is arranged at a lower end of the respective display element (10-36).

## Revendications

1. Affichage des phases de la lune, comprenant
• un plan d'affichage, sur lequel sont affichées les phases lunaires actuelles,
• plusieurs éléments d'affichage (10-36), lesquels sont montés de façon rotative autour de leur axe longitudinal et présentent une première surface latérale en forme de bande (40), sur laquelle est représentée une première section de lune éclairée, et une deuxième surface latérale en forme de bande (42), sur laquelle aucune section de lune n'est représentée,
• dans lequel chacun des éléments d'affichage (10-36) présente une première position de rotation, dans laquelle la première surface latérale (40) est disposée dans le plan d'affichage, et une deuxième position de rotation, dans laquelle la deuxième surface latérale (42) est disposée dans le plan d'affichage,
• dans lequel, dans une position de pleine lune, dans laquelle tous les éléments d'affichage (10-36) se trouvent dans leur première position de rotation, les premières surfaces latérales (40) représentent conjointement la pleine lune,
• un entraînement capable de faire tourner chaque élément d'affichage (10-36) individuel autour de son axe longitudinal indépendamment des autres éléments d'affichage (10-36), et
• une commande (66) conçue pour actionner l'entraînement de telle façon, qu'à partir de la position de pleine lune, l'un des éléments d'affichage (10-36) est tourné respectivement dans la deuxième position de rotation par étapes successives, jusqu'à ce que tous les éléments d'affichage (10-36) se trouvent dans la deuxième position de rotation, de manière à afficher une lune graduellement décroissante.

2. Affichage des phases de la lune selon la revendication 1, **caractérisé en ce que** le nombre d'éléments d'affichage (10-36) est pair et compris dans la plage de 4 à 30.

3. Affichage des phases de la lune selon la revendication 1, **caractérisé en ce que** le nombre d'éléments d'affichage (10-36) s'élève à 14.

4. Affichage des phases de la lune selon l'une des revendications 1 à 3, **caractérisé en ce que** les axes longitudinaux des éléments d'affichage (10-36) s'étendent verticalement par rapport au champ de vision d'un observateur observant l'affichage des phases de la lune dans une position d'utilisation.

5. Affichage des phases de la lune selon l'une des revendications 1 à 4, **caractérisé en ce que** la commande (66) est conçue de telle façon que le nombre d'étapes successives correspond au nombre d'éléments d'affichage (10-36), dans lequel, dans la première étape, un élément d'affichage (10-36) disposé sur un premier côté de l'affichage des phases de la lune est tourné, dans la deuxième étape, l'élément d'affichage (10-36) immédiatement adjacent est tourné, et ainsi de suite, jusqu'à ce que dans la dernière étape, un élément d'affichage (10-36) disposé sur un deuxième côté opposé au premier côté de l'affichage des phases de la lune soit tourné.

6. Affichage des phases de la lune selon la revendication 5, **caractérisé en ce que** la commande (66) présente un mode de fonctionnement d'hémisphère nord et un mode de fonctionnement d'hémisphère sud, dans lequel, dans le mode de fonctionnement d'hémisphère nord, dans la première étape, un élément d'affichage (36) situé complètement à droite par rapport au champ de vision de l'observateur est tourné et, dans le mode de fonctionnement d'hémisphère sud, dans la première étape, un élément d'affichage (10) situé complètement à gauche par rapport au champ de vision de l'observateur est tourné.

7. Affichage des phases de la lune selon l'une des revendications 1 à 6, **caractérisé en ce que** dans la position de pleine lune, les premières surfaces latérales (40) forment une surface carrée dans le plan d'affichage.

8. Affichage des phases de la lune selon l'une des revendications 1 à 7, **caractérisé en ce que** des surfaces partielles des premières surfaces latérales (40) adjacentes aux représentations des sections de lune éclairées présentent une couleur de fond.

9. Affichage des phases de la lune selon la revendication 8, **caractérisé en ce que** les deuxièmes surfaces latérales (42) présentent la couleur de fond.

10. Affichage des phases de la lune selon l'une des revendications 1 à 9, **caractérisé en ce qu'**une section de lune non éclairée est représentée respectivement sur les deuxièmes surfaces latérales (42).

11. Affichage des phases de la lune selon la revendication 10, **caractérisé en ce que** des surfaces partielles des deuxièmes surfaces latérales (42) adjacentes aux représentations des sections de lune non éclairées présentent la couleur de fond.

12. Affichage des phases de la lune selon l'une des revendications 1 à 11, **caractérisé en ce que** l'affichage des phases de la lune présente un cadre (38) disposé dans le plan d'affichage et encadrant les éléments d'affichage (10-36), le cadre (38) étant de préférence maintenu dans la couleur de fond.

13. Affichage des phases de la lune selon l'une des revendications 1 à 12, **caractérisé en ce que** les éléments d'affichage (10-36) présentent respectivement une troisième surface latérale en forme de bande, laquelle est disposée dans une troisième position de rotation dans le plan d'affichage.

14. Affichage des phases de la lune selon l'une des revendications 1 à 13, **caractérisé en ce que** pour chacun des éléments d'affichage (10-36), l'entraînement présente une unité d'entraînement (60) propre avec un moteur pas à pas ou un servomoteur (62) ou un aimant rotatif.

15. Affichage des phases de la lune selon la revendication 14, **caractérisé en ce que** l'unité d'entraînement (60) de l'un des éléments d'affichage (10-36) est disposée à une extrémité supérieure et l'unité d'entraînement (60) d'un élément d'affichage (10-36) adjacent à une extrémité inférieure de l'élément d'affichage (10-36) respectif.
